# EUROPÄISCHE PATENTSCHRIFT

(11) **EP 3 623 127 B1**
(45) Veröffentlichungstag und Bekanntmachung des Hinweises auf die Patenterteilung: **18.02.2026**
(21) Anmeldenummer: 19206429.3
(22) Anmeldetag: 14.04.2015
(51) Int. Cl.: B27G 13/00

(54) **WERKZEUGKOPF UND VERFAHREN ZUM POSITIONIEREN EINER SCHNEIDPLATTE IN DER WERKZEUGAUFNAHME DES WERKZEUGKOPFES**
TOOL HEAD AND METHOD FOR POSITIONING A CUTTING PLATE IN THE TOOL HOLDER OF THE TOOL HEAD
TÊTE D'OUTIL ET PROCÉDÉ DE POSITIONNEMENT D'UNE PLAQUE DE COUPE DANS LE LOGEMENT D'OUTIL DE LA TÊTE D'OUTIL

(30) Priorität: 14.04.2014 CH 569202014
(43) Veröffentlichungstag der Anmeldung: 18.03.2020
(62) Teilanmeldung aus: 15717077.0
(73) Patentinhaber: Oertli Werkzeuge AG, 8181 Höri bei Bülach (CH)
(72) Erfinder: ECKERT, Manfred, 79787 Lauchringen (DE); EHRLE, Bruno, 8207 Schaffhausen (CH); OSTOJIC, Zoran, 8105 Regensdorf (CH); PAGLIONE, Michael, 8213 Neunkirch (CH); MEILI KAI, Erich, 8408 Winterthur (CH)
(74) Vertreter: Swisspat Riederer Hasler Patentanwälte AG

(56) Entgegenhaltungen:
- EP-A2- 0 275 073
- EP-A2- 1 574 307
- CH-A5- 679 755
- DE-A1- 2 736 612
- DE-A1- 3 437 018
- FR-A1- 2 396 630
- FR-A1- 2 477 460
- GB-A- 2 324 500
- US-A- 4 658 875

## Beschreibung

Die Erfindung betrifft einen Werkzeugkopf gemäss Oberbegriff von Anspruch 1 und ein Verfahren zum Positionieren einer Schneidplatte gemäss Oberbegriff von Anspruch 10. Eine solche Werkzeugkopf und ein solches Verfahren zum Positionieren einer Schneidplatte(15) sind bekannt aus dem Dokument CH 679755 A5.

### Stand der Technik

Durch die DE-OS 36 36 618 ist eine Messerwelle für spanabhebende Holzbearbeitungsmaschinen bekannt, insbesondere für Hobelmaschinen. Sie hat einen einstückigen Wellenkörper, der mehrere achsenparallele, sich zur Mantelfläche hin verengende Nuten aufweist, in denen je ein profiliertes, durch einen Fliehkeil verspanntes Einwegmesser sitzt, das formschlüssig in eine entsprechende Profilierung der Seitenfläche einer zwischen Einwegmesser und Fliehkeil liegenden Halteleiste eingreift. Dabei ist die Halteleiste unbeweglich mit dem Wellenkörper verbunden und elastisch verformbar. Sie ist in einem solchen Abstand von der Seitenwand der Nut angeordnet, dass bei gelöstem Fliehkeil ein dazwischenliegendes Messer leicht in Längsrichtung herausgezogen und ein neues Messer praktisch spielfrei eingeschoben werden kann. Wenn der Fliehkeil durch Rotation die Spannkraft erzeugt, wird die Halteleiste durch geringe elastische Verformung fest an das Einwegmesser angepresst, sodass dieses unverrückbar festliegt. Das Messer ist allerdings nur in einer einzigen, unveränderlichen Position einspannbar.

Das deutsche Gebrauchsmuster DE-U-89 14 809 offenbart einen Messerkopf zur spanabhebenden Bearbeitung von Holz, Kunststoff und dergleichen, insbesondere zum Längsprofilieren von Leisten und Platten, mit einem zylinderförmigen Grundkörper, der mehrere achsenparallele, zur Mantelfläche offene Nuten aufweist. In jeder Nut ist ein Messer zwischen einer Seitenwand der Nut und einer Halteleiste eingespannt, wobei eine Verzahnung des Messerrückens mit einer entsprechenden Verzahnung der Seitenwand formschlüssig in Eingriff steht. Die Nut zur Mantelfläche des Grundkörpers hin ist keilförmig verengt. In dieser ist ein Fliehkeil angeordnet, der das Messer bei rotierendem Grundkörper zwischen der Halteleiste und der anderen Seitenwand fest einspannt.

US Patentanmeldung Nr. 2002/0046632 offenbart einen Werkzeugkörper mit einer oder mehr Werkzeugaufnahmen, in denen Schneiden einsetzbar sind, die durch einen Klemmmechanismus gehalten werden. Um die Werkzeugkosten niedrig zu halten, schlägt die US 2002/0046632 vor, die Schneiden nachzuschärfen und einen gleich grossen Betrag am Schneidengrund zu entfernen und so eine neue Referenzkante zu erzeugen. Die eingesetzten Schneiden besitzen im Abstand vom Schneidengrund eine Rille, in die eine in der Werkzeugaufnahme ausgebildete, hervorstehende Rippe eingreift, wenn die Schneide in der Aufnahme festgeklemmt ist. Die Rille ist auf der der Schneidkante gegenüberliegenden Flachseite der Schneide vorgesehen und verhindert, dass die Schneide im Betrieb radial verrutschen kann. Gemäss US 2002/0046632 kann für die Erreichung des gleichen Zwecks die Rippe alternativ am Befestigungskeil vorgesehen sein.

US Patentanmeldung Nr. 2005/0265795 zeigt einen Werkzeugkopf mit einer Werkzeugaufnahme, in der eine Schneide mittels eines Befestigungskeils festgeklemmt werden kann. Die Schneide weist am Schneidengrund und gegenüber der Flachseite mit der Schneidkante eine Fase auf, die den nötigen Freiraum schafft, wenn die Schneide in die Werkzeugaufnahmeöffnung eingesetzt wird.

Zum Auswechseln oder Verstellen des Messers wird zunächst der Fliehkeil durch radial nach innen gerichtete Krafteinwirkung, z.B. durch einen Hammerschlag, gelöst. Die Halteleiste, die in gespanntem Zustand geringfügig in Richtung auf das Messer elastisch verformt ist, kehrt in ihre entspannte Lage zurück. In dieser Lage, die durch die Anschlagkante zwischen den beiden Streifen genau festgelegt ist, ist der Sitz des Messers soweit gelockert, dass es sich leicht in Richtung der Achse des Grundkörpers herausziehen lässt. Anschliessend, gegebenenfalls nach Anschleifen, kann das Messer z.B. in einer Position, die um eine Zahnbreite nach aussen verlagert ist, in Achsrichtung wieder eingeschoben werden. Sobald der Messerkopf in schnelle Umdrehung versetzt wird, zieht sich der Fliehkeil durch Zentrifugalkraft fest. Das Messer ist nun fest und exakt eingespannt. Da der Fliehkeil selbsthemmend ausgebildet ist, verbleibt er auch nach Stillsetzen des Messerkopfes in gespanntem Zustand. Ein Vorteil des beschriebenen Messerkopfes ist, dass die Schrauben beim Messerwechsel nicht gelöst werden müssen. Nachteilig hingegen ist, dass sich das Messer nur in axialer Richtung aus der Nut herausziehen lässt. Dies bedeutet, dass benachbarte Messerköpfe zuerst von der Werkzeugspindel entfernt werden müssen, bevor das Messer entfernt werden kann.

Bei Messerköpfen mit herkömmlichen Messerhalterungen ohne Fliehkeile braucht es beim Einsatz von breiten Messern in der Regel gleich mehrere Schrauben, um die Messer am Messerkopf zu befestigen. Dies bedingt mehr Arbeitsaufwand beim Wechseln von Messern. Ein weiteres Problem bei solchen konventionellen Messerköpfen ist, dass die Druckkörper entgegen der bei Rotation entstehenden Fliehkraft mit Schrauben in einer Nut des Messerkopfes befestigt sind. Bei hohen Drehzahlen kann durch die wirkenden Fliehkräfte eine geringfügige Verschiebung des Messers erfolgen, was die Genauigkeit der Holzbearbeitung beeinträchtigt und zu grösseren Toleranzen führt.

### Aufgabe der Erfindung

Es ist deshalb ein Ziel der vorliegenden Erfindung, einen Werkzeugkopf, insbesondere Messerkopf für eine Werkzeugmaschine für die Holzbearbeitung, und ein Verfahren zur Verfügung zu stellen, bei welchen das Werkzeug, resp. Schneidplatte in radialer Richtung einsetz- und entfernbar ist. Ein weiteres Ziel ist es, einen Werkzeugkopf bereitzustellen, bei welchem bei einem Werkzeug- oder Schneidplattenwechsel eine vorgängige Demontage von zum Werkzeugkopf benachbarten Werkzeugköpfen nicht mehr nötig ist. Noch ein Ziel ist es, einen Werkzeugkopf vorzuschlagen, bei dem der Arbeitsaufwand für das Wechseln von Werkzeugen minimiert ist. Ein weiteres Ziel ist, dass bei einem Werkzeugwechsel die neue Schneidplatte in radialer und vorzugsweise axialer Richtung genau justiert ist.

### Beschreibung

Erfindungsgemäss werden die vorerwähnten Ziele durch die Merkmale der Ansprüche 1 und 10 realisiert. Vorteilhafte Weiterbildungen sind in den Unteransprüchen definiert.

Gegenstand der vorliegenden Erfindung ist ein Werkzeugkopf für eine Holzbearbeitungsmaschine, mit einem zylinder-, kegelförmigen oder profilierten Grundkörper, der wenigstens zwei vorzugsweise gleichmässig über seinen Umfang verteilt angeordnete Werkzeugaufnahmen für die Aufnahme einer Schneidplatte aufweist, wobei eine einzelne Werkzeugaufnahme durch eine in radialer Richtung offene Nute gebildet ist, in der jeweils eine Schneidplatte zwischen einer ersten Nutenwand der Nute und einem als Druckbacke dienenden Verschlusselement einspannbar ist. Ein Fliehkeil, der in die Nut einsetzbar ist, kann das Verschlusselement gegen die Schneidplatte pressen und letztere in der Werkzeugaufnahme fixieren. Zwischen der Schneidplatte und der ersten Nutenwand ist eine erste Formschlussverbindung vorgesehen, die die Schneidplatte in radialer Richtung fixiert.

Erfindungsgemäss ist dieser Werkzeugkopf weiter dadurch gekennzeichnet, dass in der Werkzeugaufnahme ein Druckelement vorgesehen ist, das eine in die Werkzeugaufnahme eingesetzte Schneidplatte in radialer Richtung an einen Anschlag presst. Der so konzipierte Werkzeugkopf hat den grossen Vorteil, dass das Werkzeug beim Einspannen selbsttätig radial positioniert wird, indem es durch das Druckmittel automatisch radial nach aussen und in Anschlag mit einem am Werkzeug vorhandenen Vorsprung gebracht wird. Dadurch ist ohne Mehraufwand für eine exakte Positionierung der Schneidplatten in der Werkzeugaufnahme gesorgt.

Das Druckelement kann eine Feder oder ein elastisch verformbares Kunststoff- oder Metallteil sein, das vorzugsweise in eine Ausnehmung der Schneidplatte ein- oder am Schneidengrund angreift.

Erfindungsgemäß ist das Druckelement so in der Nute positioniert, dass es beim Einspannen des Werkzeugs in radialer Richtung auf die Schneidplatte einwirkt. Das Druckelement ist erfindungsgemäss elastisch oder federelastisch verformbar und beispielsweise aus einem elastisch verformbaren Kunststoff oder einem Federelement, beispielsweise einer Spiralfeder, hergestellt. Das Druckelement befindet sich vorzugsweise dort, wo die untere Grundfläche der Schneidplatte auf einem Absatz der Werkzeugaufnahme aufliegt, sodass das Druckelement mit der unteren Grundfläche der Schneidplatte zusammenwirken kann. Das Druck- oder Federelement kann in die Nute der Werkzeugaufnahme eingesetzt oder am Verschlusselement angeordnet sein.

Eine zweckmässige Ausführungsform sieht vor, dass das Druckelement am Verschlusselement vorgesehen oder angeordnet ist. Es kann dabei in Längsrichtung gesehen unter den Magneten, d.h. näher zum Verschlusselementgrund, angeordnet sein. Das Druckelement kann als eine von der Oberfläche abstehende Positioniernoppe aus Kunststoff ausgebildet sein. Die Positioniernoppe kann beispielsweise in ein Loch im Verschlusselement eingesetzt sein.

Gemäss einer anderen Ausführungsform ist das Druckelement eine Feder, die gleichzeitig für die laterale und radiale Positionierung der Schneide sowie zum Anpressen des Verschlusselementes an den Fliehkeilbacken verwendet wird.

Vorteilhaft ist zwischen dem Verschlusselement und dem Fliehkeil eine zweite Formschlussverbindung vorgesehen. Diese Anordnung der Formschlussverbindungen, nämlich zwischen der Schneidplatte und dem Werkzeugkopf einerseits und dem Verschlusselement und dem Fliehkeil andererseits hat den Vorteil, dass beim Einspannen eine Relativbewegung zwischen Verschlusselement und Schneidplatte möglich ist, weil zwischen der Schneidplatte und dem Verschlusselement keine Formschlussverbindung vorhanden ist. Auch kann durch die vorgeschlagene Anordnung der Formschlussverbindungen die Schneidplatte in radialer Richtung in die Nut eingesetzt werden.

Vorteilhaft weist der Fliehkeil eine Bohrung mit einem Innengewinde auf, in die eine Spannschraube mit Aussengewinde einsetzbar ist. Dabei kann der Fliehkeil durch Drehen der Spannschraube in einer ersten Richtung in die Spannposition und durch Drehen der Spannschraube in einer zweiten, entgegengesetzten Richtung in die Werkzeugwechselposition bewegt werden. Diese Werkzeughalterung hat im Vergleich zum Stand der Technik den Vorteil, dass der Fliehkeil bereits beim Einspannen des Werkzeugs in radialer Richtung nach aussen vorgespannt wird. Dies hat den Vorteil, dass der Fliehkeil und die Schneidplatte bei beginnender Rotation des Werkzeugkopfes sich nicht mehr verschieben. Gemäss einer vorteilhaften Ausführungsform ist die Spannschraube ein Gewindestift, an dessen einer Stirnseite ein Angriffsmittel, z.B. ein Innensechskant oder ein Torx-Schrauben-Mitnahmeprofil, und an dessen zweiter Stirnseite ein vorzugsweise zylindrischer Schraubenkopf ausgebildet ist. Wenn der Fliehkeil in die Werkzeugaufnahme eingesetzt ist, stützt sich der zylindrische Schraubenkopf am Nutengrund, der als Gegenlager dient, ab. Denkbar ist, dass der Schraubenkopf stirnseitig einen Rastfortsatz hat, der in eine entsprechendes Sackloch im Nutengrund mit Spiel eingreifen kann. Dies hat den Vorteil, dass der Fliehkeil sich in der Nut nicht verschieben kann. Sackloch und Rastfortsatz sind im Übrigen so ausgebildet, dass eine radiale Vormontage der Spannschraube möglich ist.

Vorteilhaft ist im Nutengrund ein Schraubenloch mit einem Innengewinde vorgesehen, und der Schaft der Spannschraube weist zwei Gewindeabschnitte mit entgegengesetzten Schraubengewinden auf. Dies hat den Vorteil, dass bei entsprechender Wahl der Drehrichtung der Schraubengewinde beim Einschrauben der Spannschraube in das Schraubenloch der Fliehkeil sich vom Nutengrund entfernt. Gemäss einer anderen Ausführungsform kann die Spannschraube drehbar aber in axialer Richtung unbeweglich in die Bohrung des Fliehkeils eingesetzt sein. Auch auf diese Weise kann der Fliehkeil durch Drehen der Spannschraube gegen das Verschlusselement gepresst werden.

Zweckmässigerweise ist das Verschlusselement ohne Schrauben in der Werkzeugaufnahme aufgenommen resp. in der Werkzeugwechselposition formschlüssig vom Fliehkeil durch die Magnete fixiert. Dies hat den Vorteil, dass es sich rasch einsetzen oder entfernen lässt. Dies erleichtert den Werkzeugwechsel.

Gemäss einer bevorzugten Ausführungsform ist entweder das Verschlusselement oder der Fliehkeil mit wenigstens einem Magneten ausgestattet. Das Vorsehen wenigstens eines Magneten hat den Vorteil, dass die vorteilhaft aus einem schwach magnetisierbaren Material hergestellte Schneidplatte am Verschlusselement gehalten ist. Dies hat den Vorteil, dass die Schneidplatte in der Werkzeugwechselposition ans Verschlusselement gezogen wird. Weil die Schneidplatte beim Lösen des Fliehkeils zusätzlich verkippt wird, kann diese gut mit den Fingern ergriffen werden.

Vorzugsweise ist der wenigstens eine Magnet in eine Aussparung des Verschlusselements bündig mit dessen Oberfläche eingesetzt. Dies hat den Vorteil, dass die Schneidplatte flächig am Verschlusselement anliegen kann. Zweckmässigerweise sind aus Symmetriegründen im Verschlusselement wenigstens zwei im Abstand voneinander angeordnete Aussparungen vorgesehen, in welche Magnete flächenbündig eingesetzt sind.

Vorteilhaft sind die eine oder mehrere Aussparungen im unteren Bereich des Verschlusselements in kurzem Abstand zum Verschlusselementgrund, insbesondere im unteren Drittel des Verschlusselements, vorgesehen. Andere Positionen sind jedoch in Abhängigkeit der Dimensionen der Schneidplatte genauso möglich.

Vorteilhaft weist der Fliehkeil eine vordere Keilfläche auf, die zur ersten Nutenwand der Nut orientiert ist, und eine der Keilfläche gegenüberliegende Rückenfläche, die zur zweiten Nutenwand der Nut orientiert und einen spitzen Winkel zur vorderen Keilfläche einnimmt. Vorzugsweise weist die Keilfläche eine in axialer Richtung verlaufende rinnenförmige Vertiefung auf. Die Vertiefung hat den Vorteil, dass der Anpressdruck auf die zur Vertiefung benachbarten Bereiche des Fliehkeils konzentriert ist.

Vorteilhaft ist an der Keilfläche eine in axialer Richtung sich erstreckende Erhebung vorgesehen. Die Erhebung, z.B. ein länglicher Wulst, kann für einen Formschluss mit dem Verschlusselement sorgen.

Zweckmässigerweise ist oberhalb der Vertiefung eine erste Andruckfläche und unterhalb der Vertiefung eine zweite Andruckfläche einer Mindesbreite von wenigstens 1 mm, vorzugsweise von wenigstens 2 mm, und besonders bevorzugt von wenigstens 3 mm vorgesehen.

Vorzugsweise nimmt die erste Nutenwand der Nut mit einer vom Zentrum des Werkzeugkopfes ausgehenden Radialen einen Winkel zwischen 0 und 40 Grad, vorzugweise zwischen 15 und 35 Grad und besonders bevorzugt zwischen 20 und 30 Grad ein.

Vorteilhaft ist der Boden des Fliehkeils mit einer vorzugsweise parallel zur Längsachse der Bohrung sich erstreckenden Stufe ausgebildet, sodass eine an die vordere Keilfläche angrenzende, erste Bodenfläche und eine an die Rückenfläche angrenzende, zweite Bodenfläche vorhanden sind. Dabei schliesst die zweite Bodenfläche mit der Rückenfläche einen Winkel > 90 Grad, vorzugsweise zwischen 90.1 und 95 Grad und besonders bevorzugt zwischen 90.5 und 94 Grad ein. Diese körperliche Ausbildung des Fliehkeils hat den Vorteil, dass beim Lösen der Werkzeughalterung eine Kippbewegung des Fliehkeils verursacht werden kann.

In der ersten Nutenwand kann ein Zentrierbolzen eingelassen sein (z.B. Presssitz) für die laterale Zentrierung der Schneidplatte und gegebenenfalls des Verschlusselements.

Gemäss einer besonders vorteilhaften Ausführungsform ist zwischen dem Fliehkeil und dem Verschlusselement eine dritte Formschlussverbindung vorgesehen für die laterale Zentrierung des Verschlusselements. Dies ist eine besonders vorteilhafte Ausgestaltung, die in Verbindung mit der zweiten Formschlussverbindung die radiale und axiale Justierung der Schneidplatte ermöglicht.

Die Schneidplatte für den Werkzeugkopf einer Holzbearbeitungsmaschine hat an einer ersten Seite (Messerbrust) der Schneidplatte eine Schneidkante ausgebildet und auf der der Schneidkante gegenüberliegenden zweiten Seite der Schneidplatte eine Positionierrinne. Diese Schneidplatte zeichnet sich dadurch aus, dass die der Schneidkante diagonal gegenüberliegende Kante der Schneidplatte eine Funktionsfläche in Form einer Fase oder einer Abrundung aufweist, deren Tiefe vorzugsweise mindestens 15% der Schneidplattendicke beträgt. Diese Schneidplatte hat den Vorteil, dass sie direkt im Werkzeugkörper formschlüssig fixiert werden kann. Vorteilhaft beträgt die Fase ≥ 0,6 mm. Diese im Vergleich zu bekannten Schneidplatten deutlich grössere Fase hat den Vorteil, dass ein elastisch verformbares Druckelement sich beim Spannen des Fliehkeils durch den vergrösserten Freiraum zwischen Nutenwand und Schneidplatte ausbreiten kann. Die vergrösserte Fase hat also eine Bedeutung im Zusammenhang mit der korrekten radialen Positionierung der Schneidplatte. Daneben hat diese Funktionsfläche auch eine sicherheitstechnische Relevanz, da ohne dieselbe die spröden Schneidplatten beim Einspannen brechen und im Betrieb wegfliegen könnten.

Vorzugsweise ist nur eine einzige Positionierrinne vorgesehen, deren untere Kante sich in einem Abstand von < 10 mm und vorzugsweise < 8 mm von der Schneidplatten Grundfläch befindet.

Von Bedeutung ist ferner, dass sich die Positionierrinne innerhalb eines Klemmbereiches befindet. Dieser Klemmbereich ist einerseits in der Tiefe begrenzt durch den Absatz der ersten Nutenwand und andererseits in der Höhe durch den Scheitelpunkt der Deckenfläche des Fliehkeils, sowie der ersten Andruckfläche des Fliehkeils.

Vorteilhaft weist die Schneidplatte zur lateralen Positionierung mindestens eine U-förmige Ausnehmung auf. Die Schneidplatte kann aber auch keine U-förmige Ausnahme aufweisen. Dann kann die laterale Positionierung beispielsweise durch zwei laterale Positionierelemente erfolgen, zwischen denen die Schneidplatte angeordnet wird.

Vorteilhaft wird der Fliehkeil mit Hilfe einer Spannschraube in die Spann- und in die Wechselposition bewegt. Die mit den vorerwähnten Verfahrensvarianten verbundenen Vorteile wurden bereits oben bei der Diskussion des erfindungsgemässen Werkzeugkopfes diskutiert.

Vorteilhaft wird die Schneidplatte in Fliehkraftrichtung mittels einer am Fliehkeil angreifenden Spannschraube eingespannt. Dies hat den Vorteil, dass durch die im Betrieb des rotierenden Werkzeugkopfes wirkenden Fliehkräfte keine Verschiebung des Fliehkeils mehr erfolgt. Folge davon ist eine höhere Präzision bei der Bearbeitung der Werkstücke.

Gegenstand der Erfindung ist auch ein Verfahren zum Positionieren einer Schneidplatte in einer Werkzeugfnahme eines Werkzeugkopfes, bei dem eine in die Werkzeugaufnahme eingesetzte Schneidplatte mit Hilfe eines in der Werkzeugaufnahme vorgesehenen und entsprechend ausgerichteten Druckelementes an einen Anschlag gedrückt wird, indem das Druckelement eine radial nach aussen wirkende Kraft auf die Schneidplatte ausübt. Von Bedeutung ist dabei, dass die Positionierung selbstätig beim Einspannen des Werkzeugs erfolgt. Das Druckelement kann dabei für die radiale, die laterale oder die laterale und radiale Positionierung sorgen.

Vorzugsweise wird die Schneidplatte vor Erreichen der endgültigen Spannposition formschlüssig in radialer Richtung nach aussen gegen einen Anschlag gepresst. Dies hat den Vorteil, dass die Schneidplatte in der Werkzeugaufnahme genau positioniert ist und während des Betriebs nicht verrutschen kann.

Vorteilhaft wird die Schneidplatte vor Erreichen der endgültigen Position mit Hilfe eines elastischen Elements positioniert resp. formschlüssig in Anschlag mit einer Anschlagleiste gebracht.

Vorteilhaft wird die Schneidplatte in der Wechselposition lösbar an das Verschlusselement gezogen. Dies geschieht zweckmässigerweise mit Hilfe eines Magneten, der am Verschlusselement oder dem Fliehkeil angeordnet sein kann.

Gemäss einer besonders vorteilhaften Variante des Verfahrens wird der Fliehkeil mit Hilfe der Spannschraube gelöst. Im Gegensatz zum Stand der Technik lässt sich dadurch der Fliehkeil ohne Hammer lösen.

Vorteilhaft wird das Verschlusselement in der Werkzeugwechselposition formschlüssig vom Fliehkeil gehalten.

Vorteilhaft erfolgt das Spannen der Schneidplatte auf Anschlag und in Flugrichtung.

Vorteilhaft wird die Schneidplatte in der Wechselposition durch das Druckelement ans Verschlusselement gedrückt wird.

Ausführungsbeispiele der Erfindung werden nun unter Bezugnahme auf die nachfolgenden Figuren 1 bis 17 und 19 bis 21 näher im Detail beschrieben. Es zeigt:
- Figur 1:: Eine Teilansicht eines ersten Ausführungsbeispiels einer einzelnen Werkzeugaufnahme eines Werkzeugkopfes mit einem mittels eines Verschlusselements und einem Fliehkeil eingespannten Schneidplatte (Arbeitsposition) in einer Seitenansicht;
- Figur 2:: Eine Ansicht wie in Fig. 1, wobei die Schneidplatte sich in der Wechselposition befindet;
- Figur 3:: Eine Seitenansicht des ganzen Werkzeugkopfes, wobei die Schneidplatte sich in der Wechselposition befindet;
- Figur 4:: Eine Stirn- und eine Seitenansicht des Fliehkeils;
- Figur 5: Eine Vorder- und eine Seitenansicht des Verschlusselements;
- Figur 6: Eine Vorder- und eine Seitenansicht einer als (Profil-)Messer ausgebildeten Schneidplatte;
- Figur 7: Eine Schraube mit zwei Gewindeabschnitten zum Spannen und Lösen des Fliehkeils;
- Figur 8: Eine weitere Ausführungsform eines erfindungsgemässen Fliehkeils;
- Figur 9:: Eine weitere Ausführungsform eines erfindungsgemässen Verschlusselementes mit einer Querrille im Abstand vom Messergrund und einer Positionierhilfe;
- Figur 10:: Zwei weitere Ausführungsformen einer Schneidplatte in Gestalt eines Profilmessers in Vorder- und Seitenansicht, wobei die Schneidplatten sich in den länglichen Vertiefungen unterscheiden;
- Figur 11:: Eine Teilansicht eines zweiten Ausführungsbeispiels einer einzelnen Werkzeugaufnahme eines Werkzeugkopfes mit einem Fliehkeil gemäss Figur 8 und einem elastischen Druckelement zur Positionierung der Schneidplatte in der Werkzeugwechselposition;
- Figur 12:: Der Werkzeugkopf von Figur 11 mit der Schneidplatte in der (gespannten) Arbeitsposition;
- Figur 13:: Eine Teilansicht eines dritten Ausführungsbeispiels einer einzelnen Werkzeugaufnahme eines Werkzeugkopfes mit einem modifizierten Druckelement und einem kurzen Verschlusselement; und
- Figur 14: Der Werkzeugkopf von Figur 13 mit der Schneidplatte in der (gespannten) Arbeitsposition;
- Figur 15:: Eine Teilansicht eines vierten Ausführungsbeispiels einer einzelnen Werkzeugaufnahme eines Räumer - Werkzeugkopfes mit einer kurzen Schneidplatte;
- Figur 16:: Der Werkzeugkopf von Figur 15 mit der Schneidplatte in der Werkzeugwechselposition;
- Figur 17:: Ein weiteres Ausführungsbeispiel eines Werkzeugkopfes in Gestalt eines Abplattmesserkopfes;
- Figur 18:: Ein zusätzliches Ausführungsbeispiel eines Werkzeugkopfs, bei dem die Spannschraube ein Spannstift ist, der sich mit einem Kopf am Nutengrund abstützt;
- Figur 19:: Eine Ausführungsform eines Druckelement, das beim Einspannen des Werkzeugs für die radiale Positionierung der Schneidplatte sorgt.
- Figur 20:: Das Druckelement von Fig. 19, wenn es in die Werkzeugaufnahme eingesetzt und die Schneidplatte durch den Fliehkeil eingespannt ist, in einer vergrösserten Detailansicht;
- Figur 21:: Das Druckelement von Fig. 19, wenn die Schneidplatte in die Werkzeugaufnahme eingesetzt und der Fliehkeil gelöst ist, ebenfalls in einer vergrösserten Detailansicht.

In den Figuren 1 bis 7 ist ein erfindungsgemässer Werkzeugkopf 11 für die rotierende Bearbeitung von Holz und dessen Komponenten gezeigt, Er besitzt mehrere über den Umfang verteilt angeordnete Werkzeugaufnahmen 13, in denen jeweils ein Werkzeug in Gestalt einer Schneidplatte 15 aufgenommen sein kann. In der Werkzeugaufnahme 13 ist eine sich in radialer Richtung verengende Nut 19 vorgesehen, die achsenparallel oder in einem Winkel zur Drehachse 17 des Werkzeugkopfes 11 verlaufen kann. Zum Einspannen der Schneidplatte 15, das im gezeigten Beispiel durch ein Profilmesser 21 (Fig. 6) gebildet ist, dienen ein Fliehkeil 23 und ein Verschlusselement 25. Das Verschlusselement 25 liegt an der Schneidplatte 15 an und wird durch den Fliehkeil 23 an die flache Seite der Schneidplatte 15 gepresst. Letztere ist somit in der Arbeits- resp. Spannposition zwischen einer ersten Nutenwand 27 des Werkzeugkopfes 11 und dem Verschlusselement 25 eingespannt. Der erfindungsgemässe Werkzeugkopf zeichnet sich dadurch aus, dass die Schneidplatte in radialer Richtung in die Werkzeugaufnahme 13 eingesetzt, respektive aus dieser wieder herausgenommen werden kann. Ausserdem ist das Verschlusselement 25 ohne Schrauben in der Werkzeugaufnahme 13 gehalten. Eine weitere Besonderheit ist, dass der Fliehkeil 23 für alle Breiten im erfindungsgemässen Anwendungsbereich (typischerweise zwischen 7 mm und 150 mm, vorzugsweise zwischen 15 und 100 mm) durch eine einzige Schraube 29 gespannt resp. gelöst wird, d.h. dass zum Lösen der Werkzeughalterung kein Hammer mehr benötigt wird, wie dies bei konventionellen Werkzeugköpfen in der Regel der Fall ist. Anhand der nachfolgenden Beschreibung werden die vorgenannten Besonderheiten des erfindungsgemässen Werkzeugkopfes näher im Detail erläutert.

Wie oben bereits erwähnt, ist die Nut 19 in radialer Richtung nach aussen keilförmig verengt, d.h. die erste Nutenwand 27 und eine zur ersten Nutenwand 27 gegenüberliegende, zweite Nutenwand 31 sind gegeneinander geneigt. In der Nut 19 ist der Fliehkeil 23 aufgenommen. Die Dimensionierung des Fliehkeils 23 und der Nut 19 ist vorzugsweise dergestalt, dass der Fliehkeil - bei Abwesenheit des Verschlusselements 25 - in radialer Richtung in die Nut 19 eingesetzt werden kann. Es ist jedoch auch denkbar, dass die Dimensionierung des Fliehkeils 23 und der Nut 19 so ist, dass nur ein seitliches Einschieben möglich ist. Beide Ausführungsformen sind im Rahmen der vorliegenden Erfindung gleichermassen möglich.

Der Fliehkeil 23 besitzt eine vordere Keilfläche 33, die an dem Verschlusselement 25 anliegt, und eine Rückenfläche 35, die an der zweiten Nutenwand 31 flächig anliegt. Ist kein Verschlusselement vorgesehen, dann liegt die vordere Keilfläche 33 direkt an der Schneidplatte an. Die vordere Keilfläche 33 ist durch eine in Längsrichtung des Fliehkeils 23 verlaufende Vertiefung 37 unterbrochen, sodass oberhalb der Vertiefung 37 eine erste Andruckfläche 39 und unterhalb der Vertiefung eine zweite Andruckfläche 41 vorhanden ist. Die zweite Andruckfläche 41 besitzt eine Erhebung 43 in Gestalt eines in Längsrichtung verlaufenden Wulstes, der eine Formschlussverbindung mit einer entsprechenden, komplementär ausgebildeten Vertiefung 47 des Verschlusselements 25 ermöglicht.

Der Boden des Fliehkeils 23 ist stufenförmig ausgebildet, sodass angrenzend an die vordere Keilfläche 33 eine erste Bodenfläche 49 und angrenzend an die Rückenfläche 35 eine zweite Bodenfläche 51 vorhanden ist. Erste und zweite Bodenflächen 49,51 sind durch eine Stufe 53, die sich vorzugsweise im Wesentlichen parallel zur Rückenfläche 35 erstreckt, getrennt. Dabei schliesst die zweite Bodenfläche 51 mit der Rückenfläche 35 einen Winkel von 90 Grad oder mehr, vorzugsweise zwischen 91 und 93 Grad ein. Dadurch kann ein Kippen des Fliehkeils 23 in der Wechselposition bewirkt werden, wie dies weiter unten noch näher erläutert wird.

Zwecks Gewichtsreduzierung können im Fliehkeil 23 ein oder mehrere im Abstand voneinander angeordnete Langlöcher 55 vorgesehen werden. Zwischen den Langlöchern 55 befindet sich eine Schraubenloch 57 mit einer Längsachse 59, das sich von der Deckenfläche 61 zur zweiten Bodenfläche 51 erstreckt. Die Längsachse 59 des Schraubenlochs 57 erstreckt sich im Wesentlichen parallel zur Rückenfläche 35. Das Schraubenloch 57 hat ein Innengewinde 63 für die Aufnahme eines hinteren Gewindeabschnitts 99 der Schraube 29 (Fig. 7).

Analog zur Bodenfläche 49,51 des Fliehkeils 23 ist der Nutengrund ebenfalls stufenförmig ausgebildet. Er umfasst eine erste Nutengrundfläche 65, welche mit der zweiten Bodenfläche 51 des Fliehkeils 23 korrespondiert, und eine zweite Nutengrundfläche 67, die mit der ersten Bodenfläche 49 korrespondiert. In der ersten Nutengrundfläche 65 ist ein Schraubenloch 69 mit einem Innengewinde 70 vorgesehen. Das Schraubenloch 69 ist kollinear mit der Längsachse 59, sodass durch Drehen der Schraube 29 der Fliehkeil 23 von einer oberen Spannposition, in welcher das Verschlusselement 25 und die Schneidplatte 15 fest an die erste Nutenwand 27 erfindungsgemäß gepresst sind, in eine untere Werkzeugwechselposition, in welcher die Schneidplatte 15 in radialer Richtung herausgenommen werden kann, bewegbar ist.

Während - wie oben bereits erwähnt - die Bodenfläche 51 mit der Rückenfläche 35 einen Winkel von ≥ 90 Grad einschliesst, beträgt der Winkel zwischen der ersten Nutengrundfläche 65 und der Rückenfläche 31 vorzugsweise ca. 90 Grad. Wenn die Bodenfläche 51 mit der Rückenfläche 35 einen Winkel von > 90 Grad einschliesst, kommt beim Öffnen der Werkzeughalterung somit zuerst die zweite Bodenfläche 51 des Fliehkeils 23 nahe der Stufe 53 in Kontakt mit der ersten Nutengrundfläche 65. Dadurch wirkt auf den Fliehkeil 23 beim Erreichen der Werkzeugwechselposition eine Querkraft ein, die aufgrund der bestehenden Toleranzen der Schraubengewinde ein Kippen des Fliehkeils 23 verursacht (Fig. 2). Dabei werden das Verschlusselement 25 und die Schneidplatte 15 von der ersten Nutenwand 27 freigestellt.

Eine Besonderheit des Verschlusselements 25 ist, dass im unteren Bereich mindestens ein, vorzugsweise jedoch zwei oder noch mehr Magnete 69 vorgesehen sind (Fig.5). Diese sind vorzugsweise in Aussparungen 71 bündig mit der angrenzenden Oberfläche des Werkzeugs aufgenommen. Die Magnete 69 dienen dazu, die aus einem meist schwach magnetisierbaren Material bestehenden Schneidplatten 15 am Verschlusselement 25 haftend zu halten, insbesondere beim Werkzeugwechsel, sodass selbiges leichter entnommen werden kann.

Knapp oberhalb der Vertiefung 47 sind im Abstand voneinander zwei elastisch verformbare Kunststoffnoppen 73, insbesondere solche aus einem elastomeren Material, im Verschlusselement 25 vorgesehen. Diese können in entsprechende Löcher 75 im Verschlusselement 25 eingesetzt sein. Die Noppen 73 haben den Zweck, beim Festspannen die Schneidplatte 15 nach oben zu schieben. Näher im Detail ist die Funktionsweise der Noppen 73 weiter unten beschrieben.

Für die laterale Zentrierung des Verschlusselements 25 in der Nut 19 ist eine U-förmige Ausnehmung 77 in der Mitte des hinteren Befestigungsabschnittes vorgesehen. In diese Ausnehmung 77 greift in der Spannposition ein axial verstellbarer Zentrierbolzen 79 ein, der in einem Stiftloch 81 des Werkzeugkopfkörpers aufgenommen ist (Fig. 1 bis 3). Das Stiftloch 81 ist in einem Winkel zur ersten Nutenwand 27 in den Werkzeugkopfkörper eingearbeitet.

Knapp oberhalb des Stiftlochs 81 ist in der ersten Nutenwand 27 lediglich eine einzige Rille 83 vorgesehen. In dieser Rille 83 ist eine Anschlagleiste 85 formschlüssig aufgenommen. Die Rille 83 und die entsprechende Anschlagleiste 85 können im Querschnitt vier- oder mehreckig oder rund sein. Die Anschlagleiste 85 wirkt in der Spannposition zwecks genauer Positionierung mit einer Nut 87 in der Schneidplatte 15 zusammen (Fig. 6). Diese Nut 87 ist um eine bestimmte Distanz, vorzugsweise um wenigstens 5% und besonders bevorzugt um wenigstens 10% breiter als die Anschlagleiste 85. Vorteilhaft ist die Nut 87 zwischen 20% bis 80% breiter als die Anschlagleiste. In konkreten Ausführungsbeispielen ist die Nut 87 zwischen 30% und 60% breiter als die Anschlagleiste 85. Denkbar ist, dass anstelle der Anschlagleiste 85 direkt in der Nutenwand 27 ein entsprechender länglicher Anschlag 85a ausgebildet ist.

Die Schneidplatte 15, die gemäss Fig. 6 als Profilmesser 21 ausgebildet ist, kann mittig am Werkzeuggrund und analog zum Verschlusselement 25 eine U-förmige Ausnehmung 89 aufweisen, die der Zentrierung der Schneidplatte 15 dient. Wenn die Schneidplatte 15 in die Nut 19 eingelegt wird, greift der Kopf des Zentrierbolzens 79 in die U-förmigen Ausnehmungen 77,89 des Verschlusselements 25 und der Schneidplatte 15 ein, sodass diese exakt übereinander zu liegen kommen. Die Schneidplatte hat an der Schneidplattenbrust 90 eine Schneidkante 92 ausgebildet. An der der Schneidkante 92 diagonal gegenüberliegenden Kante ist eine Funktionsfläche in Gestalt einer Fase 94 ausgebildet.

Wie den Fig. 1 bis 3 entnommen werden kann, ist die erste Nutenwand 27 nicht eine gerade Fläche, sondern besitzt im Abstand vom Nutengrund einen Absatz 91, an dem die Schneidplatte anliegen kann. Der hintere (zurückversetzte) Wandabschnitt oberhalb des Absatzes 91 ist vorliegend mit der Bezugsziffer 93 und der vordere (vorgelagerte) Wandabschnitt mit der Bezugsziffer 95 bezeichnet. Der Absatz 91 hat eine Tiefe, die im Wesentlichen gerade der Stärke einer einzuspannenden Schneidplatte 15 entspricht. Bei eingelegter Schneidplatte 15 ist die Schneidplattenbrust somit im Wesentlichen bündig mit dem vorderen Wandabschnitt 95.

Als Nut 19 sind im Rahmen der vorliegenden Erfindung jene Abschnitte der Werkzeugaufnahme bezeichnet, die bei der Werkzeughalterung mitwirken. Die Nut 19 weist demnach ungleich lange erste und zweite Nutwände 27 und 31 auf.

Der hintere Wandabschnitt 93 der ersten Nutenwand 27 oberhalb des Absatzes 91 kann relativ zum vorderen Wandabschnitt 95 leicht nach innen geneigt sein und einen Winkel bis zu 5 Grad einnehmen (s. Fig. 3). Damit kann das Werkzeug im vorderen Bereich noch stärker gegen die Nutenwand 27 vorgespannt werden.

Die Schraube 29 zum Spannen und Lösen des Fliehkeils 23 ist vorzugsweise als Gewindestift mit einem vorderen und einem hinteren Gewindeabschnitt 97 resp. 99 ausgebildet (Fig. 7). Hinten besitzt die Schraube ein Angriffsmittel 101 für ein Werkzeug, z.B. einen Innenvier- oder Sechskant oder eine Torx^{®} Gewinde-Mitnahme . Vorderer und hinterer Gewindeabschnitt 97,99 sind durch eine Einschnürung 103 voneinander getrennt. Der vordere Gewindeabschnitt 97 ist ausgebildet, um mit dem Innengewinde 70 des Schraubenloches 69 zusammenzuwirken. Der hintere Gewindeabschnitt 99 hingegen ist ausgebildet, um mit dem im Fliehkeil 23 ausgebildeten Innengewinde 63 des Schraubenlochs 57 zusammenzuwirken. Eine Besonderheit der beschriebenen Schraubenverbindung ist nun, dass die vorderen und hinteren Gewindeabschnitte 97,99 gegenläufige Schraubengewinde aufweisen. Gemäss einer bevorzugten Ausführungsform ist der vordere Gewindeabschnitt 97 ein Linksgewinde und der hintere Gewindeabschnitt 99 ein Rechtsgewinde. Dies hat den Vorteil, dass zum Spannen des Fliehkeils die Schraube in der gewohnten Richtung gedreht werden kann. Dabei verändert sich die radiale Lage des Fliehkeils 23 bei einer vollen Schraubenumdrehung gleich um zwei Gewindegänge.

Eine weitere modifizierte Ausführungsform eines Fliehkeils 23 besitzt an der Keilfläche 33 ein Zentrierelement 105 in Gestalt einer aus der Keilfläche 33 herausragenden Zentriernoppe (Fig. 8). Das Zentrierelement 105 dient der lateralen Zentrierung des in der Figur 9 dargestellten Verschlusselements 25a mittels Formschluss. Das Verschlusselement 25a hat im Unterschied zum Verschlusselement 25 gemäss Fig. 5 anstelle einer Ausnehmung 77 in der zum Fliehkeil 23 orientierten Oberfläche lediglich eine U-förmige Vertiefung 107 ausgebildet. Diese Vertiefung 107 erstreckt sich in der Mitte des Verschlusselements 25a in einem rechten Winkel vom Grund 109 des Verschlusselements 25a her (Mittelachse 102). Weitere Unterschiede sind, dass das Verschlusselement 25a keine Magnete oder Kunststoffnoppen aufweist.

Die Figuren 11 und 12 zeigen einen Werkzeugkopf 11a mit dem Fliehkeil 23 und dem Verschlusselement 25a gemäss Figur 9. Im Unterschied zur ersten Ausführungsform gemäss den Figuren 1 bis 7 besitzt der Werkzeugkopf 11a ein hülsenförmiges Druckelement 113a, das in einen erweiterten, vorderen Stiftlochabschnitt 115 des Stiftlochs 81 eingesetzt ist. Der obere Rand des Druckelements 113a ragt dabei nutenseitig beim Absatz 91 aus dem vorderen Wandabschnitt 95 heraus. Wie in Fig. 11 dargestellt, drückt das Druckelement 113a in der Wechselposition der Werkzeughalterung gegen das Verschlusselement 25a und spannt dieses gegen den Fliehkeil 23a vor. Beim Einspannen der Schneidplatte 15 wird der aus dem Wandabschnitt 95 ragende Teil des elastisch verformbaren Druckelements 113a deformiert und drückt die Schneidplatte 15 radial nach aussen und damit gegen die Anschlagleiste 85. Dadurch erfolgt eine selbsttätige Zentrierung der Schneidplatte 15 in radialer Richtung. Wie aus Fig. 12 erkennbar ist, besteht ein Spiel zwischen der Anschlagleiste 85 und der Vertiefung 87, d.h. die Vertiefung 87 ist um ein bestimmtes Mass, vorzugsweise zwischen 0,05 und 1.5 mm und besonders bevorzugt zwischen 0,3 und 1.0 mm breiter als die Anschlagleiste 85. Wenn die Schneidplatte 15 lose in die Werkzeugaufnahme eingesetzt ist und auf dem Absatz 91 aufliegt (Fig. 9), kann die obere Kante 117 der Anschlagleiste 85 im Wesentlichen mit der inneren Seitenkante 119 der Vertiefung 87 korrespondieren.

Die Ausführungsform gemäss den Figuren 13 und 14 unterscheidet sich von derjenigen der Figuren 11 und 12 darin, dass mindestens ein Druckelement 113b, vorzugsweise jedoch zwei Druckelemente 113b, in einem separaten Sackloch 121 das im Bereich des Absatzes 91 im Werkzeugkopfkörper vorgesehen ist, aufgenommen ist. Vorzugsweise sind symmetrisch zu beiden Seiten des Zentrierbolzens 79 je ein Sackloch 121 und ein Druckelement 113b vorgesehen. Die Funktionsweise des Druckelements 113b ist gleich wie diejenige des Druckelements 113a, d.h. der aus dem Sackloch 121 und aus dem Wandabschnitt 95 herausragende Teil des Druckelements 113b bewirkt beim Einspannen eine radiale Zentrierung der Schneidplatte 15. Eine weitere Modifikation dieser Ausführungsform ist im Bereich der lateralen Positionierung der Schneidplatte 15 angesiedelt. Die Schneidplatte 15 weist keine U-förmige Ausnehmung für die laterale Positionierung auf. Für die laterale Positionierung wird der Positionierstift 79 axial ausserhalb der Schneidplatte 15 verschoben, sodass die Schneidplatte 15 entweder an der linken oder rechten Seite am Positionierstift 79 angeschlagen werden kann.

Die Figuren 15 und 16 zeigen einen weiteren Werkzeugkopf 11c, bei dem die Werkzeugaufnahme 13a einen weniger tiefen Einschnitt darstellt als bei den oben beschriebenen Werkzeugköpfen und die Schneidplatte 15a nur eine geringe Höhe und zwei Schneidkanten 92a,92b aufweist. Entsprechend ist auch das Verschlusselement 25c kürzer ausgebildet als bei den anderen Ausführungsbeispielen. Im Unterschied zu den oben beschriebenen Werkzeugköpfen besitzt der Werkzeugkopf 11c eine Anschlagleiste 85a, die integral mit dem Werkzeugkörper ist. Auch ist ein Zentrierbolzen nicht mittig angeordnet, sondern ein seitlicher Anschlag für die laterale Zentrierung der Schneidplatte vorgesehen (in den Figuren nicht gezeigt). Im Übrigen stimmt der Werkzeugkopf 11c bezüglich Funktion und Aufbau mit den anderen Werkzeugköpfen überein, sodass auf eine nähere Beschreibung verzichtet werden kann.

Der Werkzeugkopf 11d gemäss Figur 17 stellt einen Abplattmesserkopf dar, welcher sich von den bisher beschriebenen Ausführungsformen darin unterscheidet, dass die Werkzeugaufnahme 13 nicht im Umfang sondern in der Stirnfläche 123 des Werkzeugkopfes 11d vorgesehen ist. Aufgrund dieser Konstruktion wirken die bei rotierendem Werkzeugkopf erzeugten Fliehkräfte nur noch zu einem kleinen Teil auf das Verschlusselement 25 und die Schneidplatte 15 ein. Um den Fliehkeil 23 dennoch präzise in der Nut 19 zu halten, sind in der Nutenwand 31 zwei im Abstand voneinander angeordnete, aus der Wand hervorstehende Verstärkungselemente 125 vorgesehen, die mit entsprechenden Rillen 127 im Fliehkeil 23 formschlüssig zusammenwirken.

Beim Werkzeugkopf 11e gemäss Fig. 18 ist ein modifizierter Klemmmechanismus gezeigt. Dieser unterscheidet sich von den oben beschriebenen dadurch, dass die Spannschraube 29a lediglich ein hinteres Gewinde 99 besitzt. An der Vorderseite der Spannschraube 29a ist ein Kopf 129 vorgesehen, der sich am Nutengrund 65,67 abstützt. Darüber hinaus ist am Kopf 129 ein Zentrierfortsatz 131 ausgebildet, der in das Schraubenloch 60, das in diesem Fall kein Innengewinde aufweisen muss, eingreift. Auf den Zentrierfortsatz kann grundsätzlich auch verzichtet werden, da er für die Klemmung der Schneidplatte nicht benötigt wird. Die beschriebenen Ausführungsform eines Werkzeugkopfs ist im Übrigen kein Verschlusselement vorgesehen, sondern der Fliehkeil 23 wirkt direkt auf die Schneidplatte 15 ein.

Die Figuren 19 bis 21 zeigen eine Ausführungsform eines Druckelement 133, das einerseits die Funktion des oben beschriebenen Zentrierbolzens (s. Fig. 3) für die laterale Ausrichtung der Schneidplatte und andererseits des Druckelements für die radiale Positionierung der Schneidplatte übernimmt. Das Druckelement 133 hat einen hinteren Spannabschnitt 135, vergleichbar einem Schwerspannstift, der in das Stiftloch 81 einsetzbar ist. Am Spannabschnitt 135 ist eine Federzunge 137 mit einer endständigen Nase 139 ausgebildet, die - wenn in das Stiftloch 81 eingesetzt - den vorderen Wandabschnitt 95 überragt. Wie in den Fig. 20 und 21 gezeigt, drückt die Federzunge 137 mit der Nase 139 auf das Verschlusselement 25, drückt dies weg und erleichtert somit die Entnahme der Schneidplatte 15 bei gelöstem Fliehkeil (Fig. 21).

Der erfindungsgemässe Werkzeugkopf wird wie folgt verwendet: Zum Einsetzen einer neuen Schneidplatte in den Werkzeugkopf gemäss den Figuren 1 bis 3 wird der Fliehkeil 23 zunächst in Anschlag mit dem Nutengrund gebracht, indem die Spannschraube so weit wie möglich in der entsprechenden Drehrichtung gedreht wird. In der dann eingenommenen Werkzeugwechselposition ist der Fliehkeil 23 gegenüber der ersten Nutenwand 27 verkippt, sodass ein in radialer Richtung sich öffnender Spalt zwischen dem Verschlusselement 25 und dem hinteren Wandabschnitt 93 der Nutenwand 27 gebildet ist (Fig. 2). Die neue Schneidplatte kann nun in den Spalt eingesetzt werden, wobei der Zentrierbolzen 79 für die richtige laterale Zentrierung der Schneidplatte 15 sorgt. In der nun eingenommenen Lage liegt die Schneidplatte 15 am Absatz 91 an. Die elastisch verformbaren Druckelemente 73,113a,113b können den Schneidplattengrund ebenfalls berühren oder in kurzem Abstand zu diesem angeordnet sein. Wird nun die Schraube 29 in Spannrichtung gedreht, werden die Druckelemente 73,113a,113b zwischen dem vorderen Wandabschnitt 95 und dem Verschlusselement eingeklemmt. Diese dehnen sich dabei seitlich aus und schieben die Schneidplatte radial nach aussen, sodass die Schneidplatte mit der unteren Kante 100 der Nut 87 an der Anschlagleiste 85 anliegt. Dabei spielt die Position der Nut 87 und im Speziellen der unteren Kante 100 bezogen auf die Schneidplattengrundfläche 108 eine wichtige Rolle. Nur so ist gewährleistet, dass die Ausdehnung der Druckelemente beim Einspannen des Werkzeugs ausreichend ist, um für eine exakte Positionierung der Schneidplatte in radialer Richtung bereits während dem Spannvorgang zu sorgen. Auf diese Weise ist für eine exakte Positionierung der Schneidplatte in radialer Richtung gesorgt, was die Genauigkeit der auszuführenden Arbeiten deutlich erhöht. Die Schraube 29 wird so lange gedreht, bis der Fliehkeil fest am Verschlusselement 25 anliegt. Durch die beim Einsatz des rotierenden Werkzeugkopfes entstehende Fliehkraft wird die Spannkraft noch verstärkt.

Der erfindungsgemässe Werkzeugkopf dient insbesondere der spanabhebenden Bearbeitung von Holz, Kunststoff und dergleichen Materialien, bei denen das Verfahren bei der Bearbeitung und beim Abheben von Spänen oder Teilchen ähnlich ist. Ähnliche Materialien sind beispielsweise Kork, Knochen, Kunststoff, Leichtmetalllegierungen, Holzwerkstoffe wie Spanplatten, Holzfaserplatten, Sperrholz usw. Als Werkzeuge kommen Schneidplatten mit einer geraden, bombierten oder profilierten Schneidkante zum Einsatz. Die Schneidplatten bestehen aus flachen Klingen einer Stärke zwischen ungefähr 1 mm und 3 mm. Der Messerkopf ist im Betrieb auf einer Spindel einer Holzbearbeitungsmaschine drehfest angeordnet, wobei direkt benachbart weitere Messerköpfe auf der Spindel befestigt sein können. Die Verstellung des Fliehkeils (Spannen und Lösen) kann gemäss einem Aspekt der Erfindung mittels einer einzigen Schraube für sämtliche Einsatzbreiten erfolgen. Dabei wird die Schneidplatte beim Spannen bereits in Flugrichtung an die Anschlagleiste 85 gedrückt, sodass sich die Schneidplatte bei rotierendem Werkzeugkopf nicht mehr weiter verschieben kann.

In der obigen Beschreibung sind die Ausführungsbeispiele jeweils anhand eines im Schnitt kreiszylindrischen Werkzeugkopfs, bei dem das Werkzeug in einer axialen (zur Rotationsachse achsparallelen) Nut aufgenommen ist, beispielhaft beschrieben. In Rahmen der Erfindung kann die Werkzeugaufnahme resp. Nut jedoch auch in einem Winkel zur Rotationsachse verlaufen (z.B. konusförmiger Werkzeugkopf). Die Nut kann somit 3 räumliche Winkel relativ zur Rotationsachse einnehmen und dadurch einen Spanwinkel, Kröpfungswinkel und Achswinkel definieren.

### Legende

- 11, 11a-d: Werkzeugkopf
- 13: Werkzeugaufnahmen
- 15: Schneidplatte
- 17: Drehachse des Werkzeugkopfes
- 19: Nut
- 21: Profilmesser
- 23: Fliehkeil
- 25: Verschlusselement
- 27: erste Nutenwand der Nut
- 29: Schraube
- 31: zweite Nutenwand der Nut
- 33: vordere Keilfläche
- 35: Rückenfläche
- 37: Vertiefung
- 39: erste Andruckfläche
- 41: zweite Andruckfläche
- 43: Wulst am Fliehkeil 23
- 47: Axiale Vertiefung des Verschlusselements
- 49: erste Bodenfläche
- 51: zweite Bodenfläche
- 53: Stufe
- 55: Langlöcher
- 57: Schraubenloch
- 59: Längsachse
- 61: Deckenfläche
- 63: Innengewinde des Schraubenlochs 57
- 65: erste Nutengrundfläche
- 67: zweite Nutengrundfläche
- 68: Magnet
- 69: Schraubenloch
- 70: Innengewinde des Schraubenlochs 69
- 71: Aussparung für die Aufnahme eines Magneten 68
- 73: Druckelement in Form eines Noppens
- 75: Löcher im Verschlusselement für die Aufnahme der Noppen 73
- 77: U-förmige Ausnehmung im Verschlussstück
- 79: Zentrierbolzen
- 81: Stiftloch
- 83: Rille für die Aufnahme der Anschlagleiste 85
- 85,85a: Anschlagleiste
- 87: längliche Vertiefung in der Schneidplatte, Positionierrinne
- 89: U-förmige Ausnehmung in der Schneidplatte
- 90: Schneidplattenbrust
- 91: Absatz der ersten Nutenwand
- 92: Schneidkante
- 93: hinterer Wandabschnitt
- 94: Funktionsfläche an der Schneidplatte 15 als Fase oder Abrundung
- 95: vorderer Wandabschnitt der Nut 19
- 97: vorderer Gewindeabschnitt der Nut 19
- 99: hinterer Gewindeabschnitt
- 100: untere Kante der Nut 87
- 101: Angriffsmittel an der Schraube 29
- 102: Mittelachse
- 103: Einschnürung an der Schraube 29
- 105: Zentrierelement, Zentriernoppe am Fliehkeil 23
- 107: Vertiefung im Verschlusselement 25a
- 108: Grundfläche der Schneidplatte
- 109: Grund des Verschlusselements 25,25a
- 111: Mittelachse des Verschlusselements 25a
- 113a,113b: Verschiedene Ausführungen des Druckelements
- 115: Erweiterter Stiftlochabschnitt
- 117: obere Kante der Anschlagleiste 85
- 119: obere Kante der Nut 87
- 121: Sackloch für Druckelement 113b
- 123: Stirnfläche des Werkzeugkopfes 11d
- 125: Verstärkungselemente für Abplattmesserkopf
- 127: Rillen im Fliehkeil 23 zur Aufnahme der Verstärkungselemente 125
- 129: Kopf der Spannschraube 29a
- 131: Zentrierfortsatz
- 133: Druckelement
- 135: Spannabschnitt
- 137: Federzunge
- 139: Nase der Federzunge

## Patentansprüche

1. Werkzeugkopf (11a-d,f) für eine Holzbearbeitungsmaschine, mit einem zylinder-, kegelförmigen oder profilierten Grundkörper zur rotierenden Bearbeitung eines Werkstücks, der wenigstens zwei vorzugsweise gleichmässig über seinen Umfang verteilt angeordnete Werkzeugaufnahmen aufweist, wobei die Werkzeugaufnahmen (13) jeweils eine Nute (19) umfassen, in der jeweils eine Schneidplatte (15) in den Spalt zwischen einer ersten Nutenwand (27) der Nute (19) und einem als Druckbacke dienenden Verschlusselement (25) einspannbar ist ,
**weiter gekennzeichnet durch**
einen in der ersten Nutenwand (27) vorgesehenen Anschlag (85, 85a) und ein am Werkzeugkörper vorgesehenes Druckelement (73;113a,113b;133) aus einem elastischen Kunststoff oder federelastischem Metall, das geeignet und so positioniert ist, dass es beim Einspannen der Schneidplatte in radialer Richtung auf die Schneidplatte (15) einwirkt und diese selbsttätig nach radial aussen an den Anschlag (85, 85a) an der ersten Nutenwand (27) presst.

2. Werkzeugkopf (11a-d,f) nach Anspruch 1 oder 2, **dadurch gekennzeichnet, dass** der Anschlag (85, 85b) eine Anschlagleiste (85) ist, die in einer Rille (83) der ersten Nutenwand (27) formschlüssig aufgenommen ist oder die integral mit dem Werkzeugkörper ist .

3. Werkzeugkopf (11a-d,f) nach einem der Ansprüche 1 bis 3, **dadurch gekennzeichnet, dass** die Anschlagleiste (85,85b) in der Spannposition zwecks genauer Positionierung mit einer Nut (87) in der Schneidplatte (15) zusammenwirkt und diese Nut (87) eine bestimmte Distanz, vorzugsweise um 5% und besonders bevorzugt um wenigstens 10% breiter als die Anschlagleiste (85,85b) ist.

4. Werkzeugkopf (11a-d,f) nach einem der Ansprüche 1 bis 4, **dadurch gekennzeichnet, dass** das Druckelement (73;113a,113b;133) eine Feder oder ein elastisch verformbares Kunststoff- oder Metallteil ist.

5. Werkzeugkopf 11a-d,f) nach einem der Ansprüche 1 bis 5, **dadurch gekennzeichnet, dass** das Druckelement (73;113a,113b;133) dort angeordnet ist, wo die untere Grundfläche (108) der Schneidplatte (15) auf einem Absatz (91) der Werkzeugaufnahme aufliegt, sodass das Druckelement (73;113a;113b;133) mit der unteren Grundfläche (108) der Schneidplatte (15) zusammenwirken kann.

6. Werkzeugkopf (11a-d,f) nach einem der Ansprüche 1 bis 6, **dadurch gekennzeichnet, dass** das Druckelement (113b;133) in einer Bohrung (81,121) des Werkzeugkopfes angeordnet ist.

7. Werkzeugkopf (11a-d,f) nach einem der Ansprüche 1 bis 7, **dadurch gekennzeichnet, dass** das Druckelement (113a) hülsenförmig und in einen erweiterten, vorderen Stiftlochabschnitt (115) eines Stiftlochs (81) eingesetzt ist, wobei das hülsenförmige Druckelement an einem Stift (79) im Werkzeugkopf angeordnet ist.

8. Werkzeugkopf (11a-d,f) nach einem der Ansprüche 1 bis 6, **dadurch gekennzeichnet, dass** das Druckelement (73) am Verschlusselement (25) vorgesehen oder ausgebildet ist.

9. Werkzeugkopf (11a-d,f) nach einem der Ansprüche 1 bis 7, **dadurch gekennzeichnet, dass** das Druckelement (133) in eine Ausnehmung (89) der einzuspannenden Schneidplatte (15) eingreift.

10. Verfahren zum Positionieren einer Schneidplatte (15) in einer Werkzeugfnahme eines Werkzeugkopfes (11a-d,f) mit einem zylinder-, kegelförmigen oder profilierten Grundkörper zur rotierenden Bearbeitung eines Werkstücks, wobei die Werkzeugaufnahme jeweils eine Nute (19) umfasst, in der jeweils eine Schneidplatte zwischen einer ersten Nutenwand (27) der Nute (19) und einem als Druckbacke dienenden Verschlusselement (25) einspannbar ist,
**dadurch gekennzeichnet,**
**dass** eine in die Werkzeugaufnahme eingesetzte Schneidplatte (15) während dem Spannvorgang mit Hilfe eines elastischen Druckelements (73;113a,113b;133) formschlüssig an einen Anschlag (85,85a) radial nach aussen gedrückt wird.

11. Verfahren nach Anspruch 11, **dadurch gekennzeichnet, dass** die Schneidplatte (15) vor Erreichen der endgültigen Spannposition gegen einen Anschlag (85) radial nach aussen gepresst wird.

12. Verfahren nach Anspruch 11 oder 12, **dadurch gekennzeichnet, dass** die Schneidplatte (15) mit Hilfe des elastischen Druckelements (73;113a,113b;133) selbsttätig radial nach aussen positioniert wird.

13. Verfahren nach einem der Ansprüche 11 bis 13, **dadurch gekennzeichnet, dass** die radiale und laterale Positionierung selbsttätig beim Einspannen der Schneidplatte (15) erfolgt.

14. Verfahren nach einem der Ansprüche 11 bis 14, **dadurch gekennzeichnet, dass** die Schneidplatte (15) beim Lösen des Klemmmechanismus zusätzlich verkippt wird**.**

15. Verfahren nach einem der Ansprüche 11 bis 15, **dadurch gekennzeichnet, dass** die Schneidplatte (15) in der Wechselposition durch das Druckelement (73;113a,113b) ans Verschlusselement (25) gedrückt wird.

16. Verfahren nach einem der Ansprüche 11 bis 16, **dadurch gekennzeichnet, dass** in der Werkzeugwechselposition die Schneidplatte (15) durch ein Verkippen freigestellt wird

17. Verfahren nach Anspruch 17, **dadurch gekennzeichnet, dass** in der Werkzeugwechselposition die untere Kante (100) der Nut (87) in der Schneidplatte (15) gegenüber der ersten Nutenwand (27) um einen Winkel >90° verkippt ist**.**

## Claims

1. A tool head (11a-d, f) for a woodworking machine, with a cylindrical, conical or profiled base body for the rotating machining of a workpiece, which comprises at least two tool holders, preferably arranged uniformly distributed over its circumference, wherein the tool holders (13) each have a groove (19), in each of which a cutting insert (15) can be clamped in the gap between a first groove wall (27) of the groove (19) and a closure element (25) serving as a pressure jaw,
further **characterised by**
a stop (85, 85a) provided in the first groove wall (27) and a pressure element (73; 113a, 113b; 133) provided on the tool body and made of an elastic plastic or a spring-elastic metal, which is suitable and positioned in such a way that it acts on the cutting insert (15) in a radial direction when the cutting insert is clamped and automatically presses the latter radially outwards against the stop (85, 85a) on the first groove wall (27).

2. The tool head (11a-d, f) according to claim 1 or 2, **characterised in that** the stop (85, 85b) is a stop bar (85), which is admitted in a form-fitting manner in a groove (83) of the first groove wall (27) or which is integral with the tool body.

3. The tool head (11a-d, f) according to any one of claims 1 to 3, **characterised in that** the stop bar (85, 85b) in the clamping position interacts with a groove (87) in the cutting insert (15) for the purpose of precise positioning and this groove (87) is a certain distance, preferably by 5% and particularly preferably by at least 10% wider than the stop bar (85, 85b).

4. The tool head (11a-d, f) according to any one of claims 1 to 4, **characterised in that** the pressure element (73; 113a, 113b; 133) is a spring or an elastically deformable plastic or metal part.

5. The tool head (11a-d, f) according to any one of claims 1 to 5, **characterised in that** the pressure element (73; 113a, 113b; 133) is arranged where the lower base (108) of the cutting insert (15) rests on a ledge (91) of the tool holder, so that the pressure element (73; 113a; 113b; 133) can interact with the lower base (108) of the knife insert (15).

6. The tool head (11a-d, f) according to any one of claims 1 to 6, **characterised in that** the pressure element (113b; 133) is arranged in a hole (81, 121) of the tool head.

7. The tool head (11a-d, f) according to any one of claims 1 to 7, **characterised in that** the pressure element (113a) is sleeve-shaped and inserted into a widened front pin hole portion (115) of a pin hole (81), wherein the sleeve-shaped pressure element is arranged on a pin (79) in the tool head.

8. The tool head (11a-d, f) according to any one of claims 1 to 6, **characterised in that** the pressure element (73) is provided or formed on the closure element (25).

9. The tool head (11a-d, f) according to any one of claims 1 to 7, **characterised in that** the pressure element (133) engages in a recess (89) of the cutting insert (15) to be clamped.

10. A method for positioning a cutting insert (15) in a tool holder of a tool head (11a-d, f) with a cylindrical, conical or profiled base body for rotating machining of a workpiece, wherein the tool holder comprises a groove (19) in each case, in which a cutting insert can be clamped in each case between a first groove wall (27) of the groove (19) and a closure element (25) serving as a pressure jaw,
**characterised in that**
a cutting insert (15) inserted into the tool holder is pushed radially outwards against a stop (85, 85a) in a form-fitting manner with the aid of an elastic pressure element (73; 113a, 113b; 133) during the clamping process.

11. The method according to claim 11, **characterised in that** the cutting insert (15) is pressed radially outwards against a stop (85) before reaching the final clamping position.

12. The method according to claim 11 or 12, **characterised in that** the cutting insert (15) is automatically positioned radially outwards with the aid of the elastic pressure element (73; 113a, 113b; 133).

13. The method according to any one of claims 11 to 13, **characterised in that** the radial and lateral positioning takes place automatically when the cutting insert (15) is clamped.

14. The method according to any one of claims 11 to 14, **characterised in that** the cutting insert (15) is additionally tilted when the clamping mechanism is released.

15. The method according to any one of claims 11 to 15, **characterised in that** the cutting insert (15) in the change position is pressed by the pressure element (73; 113a, 113b) against the closure element (25).

16. The method according to any one of claims 11 to 16, **characterised in that** in the tool change position the cutting insert (15) is released by tilting.

17. The method according to claim 17, **characterised in that** in the tool change position the lower edge (100) of the groove (87) in the cutting insert (15) is tilted by an angle of > 90° with respect to the first groove wall (27).

## Revendications

1. Tête d'outil (11a-d, f) pour une machine à travailler le bois avec un corps de base cylindrique, conique ou profilé pour l'usinage en rotation d'une pièce, qui comporte au moins deux logements d'outil disposés répartis de préférence de façon uniforme sur sa périphérie, sachant que les logements d'outil (13) comprennent respectivement une rainure (19) dans laquelle une plaquette de coupe (15) peut être serrée dans l'intervalle entre une première paroi de rainure (27) de la rainure (19) et un élément de fermeture (25) servant de mâchoire de pression,
caractérisée en plus par
une butée (85, 85a) prévue dans la première paroi de rainure (27) et un élément de pression (73 ; 113a, 113b ; 133) prévu sur le corps d'outil dans une matière plastique élastique ou un métal à élasticité de ressort, qui est adaptée et positionnée de telle manière qu'il agit lors du serrage de la plaquette de coupe dans le sens radial sur la plaquette de coupe (15) et presse celle-ci automatiquement sur la première paroi de rainure (27) radialement vers l'extérieur sur la butée (85, 85a).

2. Tête d'outil (11a-d, f) selon la revendication 1 ou 2, **caractérisée en ce que** la butée (85, 85b) est une réglette de butée (85), qui est logée par conformité de forme dans une cannelure (83) de la première paroi de rainure (27) ou est intégrée au corps d'outil.

3. Tête d'outil (11a-d, f) selon l'une quelconque des revendications 1 à 3, **caractérisée en ce que** la réglette de butée (85, 85b) dans la position de serrage coopère avec une rainure (87) dans la plaquette de coupe (15) dans le but d'un positionnement précis et cette rainure (87) est d'une certaine distance, de préférence de 5 % et en particulier de préférence d'au moins 10 %, plus large que la réglette de butée (85, 85b).

4. Tête d'outil (11a-d, f) selon l'une quelconque des revendications 1 à 4, **caractérisée en ce que** l'élément de pression (73 ; 113a, 113b ; 133) est un ressort ou une pièce de matière plastique ou métallique élastiquement déformable.

5. Tête d'outil (11a-d, f) selon l'une quelconque des revendications 1 à 5, **caractérisée en ce que** l'élément de pression (73 ; 113a, 113b ; 133) est disposé là où la surface de base inférieure (108) de la plaquette de coupe (15) repose sur un déport (91) du logement d'outil de telle manière que l'élément de pression (73 ; 113a ; 113b ; 133) peut coopérer avec la surface de base inférieure (108) de la plaquette de coupe (15).

6. Tête d'outil (11a-d, f) selon l'une quelconque des revendications 1 à 6, **caractérisée en ce que** l'élément de pression (113b ; 133) est disposé dans un alésage (81, 121) de la tête d'outil.

7. Tête d'outil (11a-d, f) selon l'une quelconque des revendications 1 à 7, **caractérisée en ce que** l'élément de pression (113a) est en forme de manchon et est inséré dans une section de trou de tige (115) avant, élargie d'un trou de tige (81), sachant que l'élément de pression en forme de manchon est disposé sur une tige (79) dans la tête d'outil.

8. Tête d'outil (11a-d, f) selon l'une quelconque des revendications 1 à 6, **caractérisée en ce que** l'élément de pression (73) est prévu ou constitué sur l'élément de fermeture (25).

9. Tête d'outil (11a-d, f) selon l'une quelconque des revendications 1 à 7, **caractérisée en ce que** l'élément de pression (133) vient en prise dans un évidement (89) de la plaquette de coupe (15) à serrer.

10. Procédé de positionnement d'une plaquette de coupe (15) dans un logement d'outil d'une tête d'outil (11a-d, f) avec un corps de base cylindrique, conique ou profilé pour l'usinage en rotation d'une pièce, sachant que le logement d'outil comprend respectivement une rainure (19) dans laquelle peut être serrée respectivement une plaquette de coupe entre une première paroi de rainure (27) de la rainure (19) et un élément de fermeture (25) servant de mâchoire de pression,
**caractérisé en ce qu'**
une plaquette de coupe (15) insérée dans le logement d'outil est pressée radialement vers l'extérieur par conformité de forme sur une butée (85, 85a) pendant l'opération de serrage à l'aide d'un élément de pression élastique (73 ; 113a, 113b ; 133).

11. Procédé selon la revendication 11, **caractérisé en ce que** la plaquette de coupe (15) est pressée radialement vers l'extérieur avant d'atteindre la position de serrage définitive contre une butée (85).

12. Procédé selon la revendication 11 ou 12, **caractérisé en ce que** la plaquette de coupe (15) est automatiquement radialement positionnée vers l'extérieur à l'aide de l'élément de pression élastique (73 ; 113a, 113b ; 133).

13. Procédé selon l'une quelconque des revendications précédentes 11 à 13, **caractérisé en ce que** le positionnement radial et latéral a lieu automatiquement lors du serrage de la plaquette de coupe (15).

14. Procédé selon l'une quelconque des revendications précédentes 11 à 14, **caractérisé en ce que** la plaquette de coupe (15) est basculée en plus lors du desserrage du mécanisme de serrage.

15. Procédé selon l'une quelconque des revendications précédentes 11 à 15, **caractérisé en ce que** la plaquette de coupe (15) dans la position de changement d'outil est poussée par l'élément de pression (73 ; 113a, 113b) sur l'élément de fermeture (25).

16. Procédé selon l'une quelconque des revendications précédentes 11 à 16, **caractérisé en ce que** dans la position de changement d'outil, la plaquette de coupe (15) est libérée par un basculement.

17. Procédé selon la revendication 17, **caractérisé en ce que** dans la position de changement d'outil, le bord inférieur (100) de la rainure (87) dans la plaquette de coupe (15) est basculé d'un angle de > 90° par rapport à la première paroi de rainure (27).
